# EUROPÄISCHE PATENTSCHRIFT

(11) **EP 3 710 749 B1**
(45) Veröffentlichungstag und Bekanntmachung des Hinweises auf die Patenterteilung: **27.10.2021**
(21) Anmeldenummer: 19716833.9
(22) Anmeldetag: 01.04.2019
(51) Int. Cl.: F23R 3/14

(54) **BRENNER MIT SELEKTIVER ANPASSUNG DES BOHRUNGSMUSTERS FÜR DIE GASEINDÜSUNG**
BURNERS HAVING SELECTIVE ADJUSTMENT OF THE HOLE PATTERN FOR GAS INJECTION
BRÛLEUR COMPRENANT UNE ADAPTATION SÉLECTIVE DU GABARIT DE PERÇAGE POUR L'INJECTION DE GAZ

(30) Priorität: 18.04.2018 DE 102018205874
(43) Veröffentlichungstag der Anmeldung: 23.09.2020
(73) Patentinhaber: Siemens Energy Global GmbH & Co. KG, 81739 München (DE)
(72) Erfinder: HASE, Matthias, 45478 Mülheim (DE); KÖSTLIN, Berthold, 47057 Duisburg (DE); PRADE, Bernd, 45479 Mülheim (DE)
(86) Internationale Anmeldenummer: PCT/EP2019/058137
(87) Internationale Veröffentlichungsnummer: WO 2019/201577

(56) Entgegenhaltungen:
- EP-A1- 1 394 471
- EP-A1- 1 400 752
- EP-A1- 2 461 101
- US-A1- 2015 316 266

## Beschreibung

Die Erfindung betrifft eine Brenneranordnung mit selektiver Anpassung des Bohrungsmusters für die Gaseindüsung an die räumliche Verteilung des Massenstroms der zuströmenden Luft.

Im Zuge der Weiterentwicklung von Gasturbinen wird häufig eine deutliche Anhebung der Brennkammertemperatur vorgesehen, was bei ansonsten unveränderten Bedingungen zum Anstieg der Stickoxid-Emissionen (NOx-Emissionen) führt. Unabhängig davon wird im Zuge einer Verschärfung der Emissionsgrenzwerte bei Altanlagen bei unveränderten Leistungsdaten ggf. eine Verringerung der NOx-Emissionen erforderlich.

Die Anwendung der mageren Vormischverbrennung zur Minimierung der NOx-Emissionen erfordert eine möglichst homogene Vormischung von Brennstoff mit der dem Brenner zugeführten Verbrennungsluft.

Aus Kostengründen wird versucht, die verwendeten Gaseinmischelemente in den Brennern möglichst identisch auszuführen. In der Praxis wird die Aufgabe erschwert, da die räumliche Verteilung der anströmenden Luft zu den Brennern unter Umständen nicht gleichförmig ist, d.h. es können Bereiche am Brennereintritt vorhanden sein, in denen mehr Luft in den Brenner strömt als an anderen Stellen. Zusätzlich befindet sich in der Regel im Brenner ebenfalls ein Verteiler zu den einzelnen Gasaustrittsbohrungen, der lediglich bei sehr großem Druckverlust über die Bohrungen den Brennstoff praktisch ideal verteilen kann. Eine Verringerung des erforderlichen brennstoffseitigen Druckverlusts stellt einen u. U. erheblichen energetischen Vorteil für den Betreiber dar.

Die EP 1 654 496 offenbart beispielsweise einen Brenner, dessen Flammen durch drallinduzierte Rezirkulationszonen und Pilotflammen stabilisiert werden. Die drallerzeugenden Bauelemente sind dabei hohle Umlenkschaufeln, wobei der Hohlraum dazu dient, den Brennstoff auf Bohrungen vom Hohlraum zur Schaufeloberfläche zu verteilen und so in die querströmende Luft einzudüsen. Um einen Einfluss der Luftverteilung auf die Gemischbildung und damit die NOx-Emissionen zu minimieren, werden gegebenenfalls Strömungswiderstände (Lochbleche) oder Leitbleche verwendet, um eine Vergleichmäßigung der Luftzuströmung zum Brenner zu erreichen. Weitere Beispiele dafür sind zu finden in EP 2 162 681 B1, WO 2014/131597 A1, EP 2 189 722 B1 oder US 7,540,152 B2. Derartige Einbauten in die Luftströmung können aber unter Umständen mit einer Erhöhung des Brennkammerdruckverlustes einhergehen und sind damit häufig mit einer Wirkungsgradverringerung der Gasturbine verbunden.

Aufgabe der Erfindung ist es, eine Brenneranordnung für eine homogene Vormischung von Brennstoff und Luft bereitzustellen, wodurch verringerte NOx-Emissionen ermöglicht werden.

Die Erfindung sieht vor, dass bei einer Brenneranordnung, umfassend eine Brennkammer und mehrere an der Brennkammer auf einem Kreis angeordnete Brenner, wobei die Brenner drallerzeugende Einbauten umfassen, zwischen denen Passagen ausgebildet sind, durch die im Betrieb Luft hindurchströmt und in denen Brennstoff über Brennstofföffnungen der Luft beigemischt wird, wobei sich die Passagen hinsichtlich Anzahl und/oder Größe der Brennstofföffnungen unterscheiden, die Brenneranordnung ferner umfassend einen radial außerhalb oder innerhalb des Kreises umlaufenden Ringspalt durch den im Betrieb Luft um die Brennkammer einseitig seitlich zu den Brennern strömt, die dem Ringspalt nächstgelegenen Passagen der Brenner mehr oder größere Brennstofföffnungen aufweisen, als die vom Ringspalt am weitesten entfernten Passagen der Brenner.

Der Erfindung liegt somit die Idee zugrunde, die Brennstoffmassenströme pro Passage an die Luftmassenströme durch die jeweilige Passage anzupassen. Die Erfindung sieht daher vor, die Anzahl oder die Größe der Brennstofföffnungen in den drallerzeugenden Einbauten (Schaufeln oder andere Brennstoffeindüselemente) so anzuordnen, dass in Passagen, die mit mehr Luft beaufschlagt werden, auch mehr (oder größere) Brennstofföffnungen angeordnet sind, als in anderen Passagen, so dass den "direkt" aus dem Ringspalt angeströmten Passagen mehr Brennstoff zugespeist werden kann, als den eher abgewandten Passagen.

Vorteilhafter Weise werden in einem Brenner, dessen Passagen neben den drallerzeugenden Einbauten durch einen inneren und einen äußeren Kegel begrenzt werden, näher am inneren Kegel als am äußeren Kegel liegende Brennstofföffnungen verschlossen oder weggelassen. Das Verschließen oder Weglassen der Brennstofföffnungen am inneren Kegel ist deshalb sinnvoller als weiter radial außen, da die Breite der Passage und somit auch die strömende Luftmenge von innen nach außen zunimmt. Soll jedoch mehr als eine Brennstofföffnung pro Passage verschlossen werden oder entfallen, kann es allerdings im Hinblick auf eine bessere radiale Mischung in der jeweiligen Passage sinnvoll sein, wenn eine erste Brennstofföffnung in der Nähe des inneren Kegels und eine weitere Brennstofföffnung in der Nähe des äußeren Kegel verschlossen oder weggelassen wird.

Zusätzlich zu der positiven Kompensation einer ungünstigen Luftverteilung ist es mit der Erfindung auch möglich, Ungleichförmigkeiten in den Brennstoffverteilungssystemen selbst zu kompensieren.

Die Erfindung hat ein großes Potential insbesondere die NOₓ-Emissionen für Silomaschinen zu reduzieren. Hieraus ergibt sich die Möglichkeit Garantiewerte für Stickoxidemissionen leichter einzuhalten, bzw. höhere Flammentemperaturen bei gleichen NOx-Emissionen zu erreichen, was für das Erreichen von Leistungs- und CO-Zielen (Kohlenmonoxid) hilfreich ist. Außerdem ist eine gleichmäßigere Belastung der Flammrohrwände zu erwarten, was Kühllufteinsparungen und damit eine weitere NOx-Absenkung möglich macht.

Die Erfindung wird beispielhaft anhand der Zeichnungen näher erläutert. Es zeigen schematisch und nicht maßstäblich:
- Figur 1: einen Längsschnitt durch einen halben Brenner aus dem Stand der Technik,
- Figur 2: den Einbau und die Anströmsituation in einer Gasturbine und
- Figur 3: die Anströmsituation mit Blick in Richtung der Luftströmung in die Vormischpassagen des Brenners.

Figur 1 zeigt einen Ausschnitt eines Brenners 1 aus dem Stand der Technik, umfassend einen Hauptbrenner 10 und einen Pilotbrenner 11.

Die Passagen 3 im Hauptbrenner 10 zur Mischung von Brennstoff und Luft vor der Verbrennung sind durch einen radial inneren Kegel 5, einen um den radial inneren Kegel 5 herum angeordneten radial äußeren Kegel 6, sowie drallerzeugende Einbauten 2, die sich vom radial inneren Kegel 5 zum radial äußeren Kegel 6 erstrecken, gebildet. Diese drallerzeugenden Einbauten 2 bilden ein ringförmiges Drallgitter.

Im Stand der Technik haben alle auf dem Umfang des Brenners 1 angeordneten drallerzeugenden Einbauten 2 die gleiche Anzahl oder Größe und Anordnung von Brennstofföffnungen 4. Gegebenenfalls wird durch ein Lochblech (nicht gezeigt) stromauf der drallerzeugenden Einbauten 2 versucht, die Verteilung der anströmenden Luft 17 auf die Passagen 3 möglichst zu vergleichmäßigen.

Im Betrieb wird Brennstoff über den radial inneren Kegel 5 (Nabe) den hohlen, drallerzeugenden Einbauten 2 zugeführt und über die Brennstofföffnungen 4 in die Passagen 3 geleitet bzw. der Luft zugemischt. Die Brennstofföffnungen 4 sind an verschiedenen radialen Positionen auf den drallerzeugenden Einbauten 2 angeordnet.

Figur 2 zeigt den Einbau und die Anströmsituation eines Brenners 1 einer Brenneranordnung 7 in einer Gasturbine am Beispiel einer Silo-Brennkammer 8. Auch wenn die Figur 2 einen Ausschnitt der Brenneranordnung 7 mit nur einem Brenner zeigt, umfasst die Brenneranordnung 7 mehrere auf einem Kreis angeordnete Brenner 1, sowie einen radial außerhalb des Kreises umlaufenden Ringspalt 9 durch den im Betrieb Luft um die Brennkammer 8 einseitig seitlich zu den Brennern 1 strömt. Alternativ gibt es auch Brenneranordnungen mit radial innerhalb des Kreises, auf dem die Brenner angeordnet sind, umlaufenden Ringspalten. Die Asymmetrie der Anströmung ergibt sich aufgrund der Anordnung der Brenner 1 auf einem Kreis. Passagen 3, die eher radial außen bezogen auf eine Brennkammerachse 13 angeordnet sind (in der Nähe der zusätzlich mit 14 bezeichneten Passage 3 in der Figur 3) werden z.B. mit einem deutlich größeren Luftstrom 17 beaufschlagt als Passagen 3, die eher radial innen (in der Nähe der zusätzlich mit 15 bezeichneten Passage 3) bezogen auf die Brennkammerachse 13 angeordnet sind. Dieser Asymmetrie überlagert sich eine weitere, nämlich eine ungleiche Verteilung des Luftmassenstroms in radialer Richtung innerhalb der Brenner 1 selbst, da der Abstand zwischen den drallerzeugenden Einbauten 2 von innen nach außen zunimmt (siehe auch Figur 3 mit einem Blick in die Passagen 3.

Um die Durchmischung von Luft und Brennstoff zu verbessern, schlägt die Erfindung daher die selektive Anpassung der einer Passage 3 zugeführten Brennstoffmenge durch Verschließen oder Weglassen entsprechender Brennstofföffnungen 4 vor, und zwar derart, dass das Verschließen oder Weglassen in den Bereichen einer betroffenen Passage 3 erfolgt, in denen ohnehin vergleichsweise wenig Luft strömt, also radial innen, in der Nähe des inneren Kegels 5. In der Figur 1 sind die wegzulassenden oder zu verschließenden Brennstofföffnungen mit dem Bezugszeichen 16 versehen.

Am Beispiel der Figur 2 bedeutet dies, dass die meisten Brennstofföffnungen 4 des gezeigten Brenners 1 in Passagen 3 angeordnet sind, die in der Nähe des Ringspalts 9 liegen, durch den die Luft um die Brennkammer 8 zu den Brennern 1 strömt, also in der unmittelbaren Umgebung der äußeren Passage 14 der Figur 3.

## Patentansprüche

1. Brenneranordnung (7) umfassend eine Brennkammer (8) und mehrere an der Brennkammer (8) auf einem Kreis angeordnete Brenner (1), wobei die Brenner (1) drallerzeugende Einbauten (2) umfassen, zwischen denen Passagen (3) ausgebildet sind, durch die im Betrieb Luft hindurchströmt und in denen Brennstoff über Brennstofföffnungen (4) der Luft beigemischt wird, wobei sich die Passagen (3) hinsichtlich Anzahl und/oder Größe der Brennstofföffnungen (4) unterscheiden, die Brenneranordnung (7) ferner umfassend einen radial außerhalb oder innerhalb des Kreises umlaufenden Ringspalt (9) durch den im Betrieb Luft um die Brennkammer (8) einseitig seitlich zu den Brennern (1) strömt, **dadurch gekennzeichnet, dass** die dem Ringspalt (9) nächstgelegenen Passagen (3) der Brenner (1) mehr oder größere Brennstofföffnungen (4) aufweisen, als die vom Ringspalt (9) am weitesten entfernten Passagen (3) der Brenner (1).

2. Brenneranordnung (7) nach Anspruch 1, wobei die Passagen (3) neben den drallerzeugenden Einbauten (2) durch einen inneren (5) und einen äußeren Kegel (6) begrenzt werden und einige Passagen (3) Brennstofföffnungen (8) lediglich in einem Bereich aufweisen, der näher am äußeren Kegel (6) als am inneren Kegel (5) liegt.

## Claims

1. Burner assembly (7) comprising a combustion chamber (8) and a plurality of burners (1) which are disposed on a circle on the combustion chamber (8), wherein the burners (1) comprise swirl-generating installations (2) between which passages (3) are formed, air flowing through said passages (3) and fuel being added to the air by way of fuel openings (4) in said passages (3) during the operation, wherein the passages (3) differ in terms of the number and/or the size of the fuel openings (4), the burner assembly (7) within or outside the circle furthermore comprising a radially encircling annular gap (9) by way of which air about the combustion chamber (8) on one side flows laterally to the burners (1) during the operation, **characterized in that** the passages (3) of the burners (1) that are closest to the annular gap (9) have more fuel openings (4), or larger fuel openings (4), than the passages (3) of the burners (1) that are the furthest from the annular gap (9).

2. Burner assembly (7) according to Claim 1, wherein the passages (3), apart from the swirl-generating installations (2), are delimited by an inner cone (5) and an outer cone (6), and some passages (3) have fuel openings (8) only in a region that is closer to the outer cone (6) than the inner cone (5).

## Revendications

1. Agencement (7) de brûleurs comprenant une chambre de combustion (8) et plusieurs brûleurs (1) disposés en un cercle sur la chambre de combustion (8), les brûleurs (1) comprenant des garnissages (2) produisant un tourbillonnement entre lesquels sont constitués des passages par lesquels passe de l'air en fonctionnement et dans lesquels du combustible est mélangé à l'air par des ouvertures (4) de combustible, les passages se distinguant en ce qui concerne le nombre et/ou la dimension des ouvertures (4) de combustible, l'agencement (7) de brûleurs comprenant en outre un intervalle (9) annulaire faisant le tour à l'extérieur ou l'intérieur radialement du cercle, par lequel de l'air en fonctionnement s'écoule d'un côté latéralement aux brûleurs (2) autour de la chambre de combustion (8), **caractérisé en ce que** les passages (3) du brûleur (1) les plus proches de l'intervalle (9) annulaire ont plus ou de plus grandes ouvertures (4) de combustible que les passages (3) du brûleur (1) les plus éloignés de l'intervalle (9) annulaire.

2. Agencement (7) de brûleurs suivant la revendication 1, dans lequel les passages (3) sont délimités, outre par les garnitures (2) produisant un tourbillonnement, par un cône (5) intérieur et par un cône (6) extérieur et certains passages (3) ont des ouvertures (8) de combustible seulement dans une partie qui est plus près du cône (6) extérieur que du cône (5) intérieur.
